# EUROPÄISCHE PATENTSCHRIFT

(11) **EP 1 412 277 B1**
(45) Veröffentlichungstag und Bekanntmachung des Hinweises auf die Patenterteilung: **11.10.2006**
(21) Anmeldenummer: 02792561.9
(22) Anmeldetag: 13.07.2002
(51) Int. Cl.: B66B 23/02

(54) **VERFAHREN ZUM FÜHREN VON LASCHENKETTEN IM BEREICH VON UMLENKEINRICHTUNGEN EINER PERSONENFÖRDERANLAGE**
METHOD FOR GUIDING PLATE LINK CHAINS IN THE AREA OF REVERSING DEVICES OF A PEDESTRIAN CONVEYOR SYSTEM
PROCEDE POUR GUIDER DES CHAINES ARTICULEES AU NIVEAU DE DISPOSITIFS DE RENVOI DANS UNE INSTALLATION DE TRANSPORT DE PERSONNES

(30) Priorität: 04.08.2001 DE 10138462
(43) Veröffentlichungstag der Anmeldung: 28.04.2004
(73) Patentinhaber: Kone Corporation, 00330 Helsinki (FI)
(72) Erfinder: PIETZ Dr., Alexander, D-14193 Berlin-Grunewald (DE)
(74) Vertreter: Spannagel, Hans-Achim
(86) Internationale Anmeldenummer: PCT/EP2002/007811
(87) Internationale Veröffentlichungsnummer: WO 2003/013997

(56) Entgegenhaltungen:
- DE-A- 19 849 236
- DE-A- 19 941 913
- US-A- 5 697 486
- US-A- 5 775 477
- US-A- 5 819 910
- PATENT ABSTRACTS OF JAPAN vol. 1999, no. 05, 31. Mai 1999 (1999-05-31) & JP 11 035262 A (HITACHI LTD), 9. Februar 1999 (1999-02-09)

## Beschreibung

Die Erfindung betrifft ein Verfahren zum Führen einer Laschen, Führungsrollen und Verbindungselemente beinhaltenden Antriebskette im Bereich einer durch ein Kettenrad gebildeten Umlenkeinrichtung einer Personenförderanlage, insbesondere einer Rolltreppe oder eines Rollsteiges gemäß gattungsbildendem Teil des ersten bzw. dritten Patentanspruches.

Bei der Umlenkung der Antriebsketten von Personenförderanlagen durch eine ein Kettenrad beinhaltende Umlenkeinrichtung treten unerwünschte Polygon- und Umlaufeffekte auf, die sich insbesondere auf die Laufruhe der Personenförderanlage negativ auswirken. Der Polygoneffekt entsteht durch die vieleckförmige Auflage der Kette auf dem Kettenrad. Mit wachsendem Drehwinkel variiert der wirksame Radius am Kettenrad, wodurch die Kettengeschwindigkeit zwischen einem Maximal- und einem Minimalwert schwankt. Beim Kettenradeingriff weisen die Kettenrollen und die Zähne des Kettenrades unterschiedliche Geschwindigkeiten auf, was Stöße zur Folge hat. Der Umlaufeffekt ist eine Folge des Drehimpulses der vom Kettenrad auf die Kettenglieder und somit die Stufen oder Paletten bei einer Rolltreppe oder einem Rollsteig übertragen wird. In der Vergangenheit wurde durch unterschiedlichste Lösungsansätze versucht, das Problem des Polygoneffektes bei der Umlenkung von Antriebsketten um Kettenräder zumindest zu mildern.

In der EP-A O 711 725 (entspr. US-A 5,697,486) wird eine Einrichtung zur Führung eines Bandkontinuums für Fahrtreppen oder Fahrsteige beschrieben, bestehend aus Stufen oder Paletten, aus Kettengliedern, die mit den benachbarten Kettengliedern mittels Kettenbolzen verbunden sind und aus von den Kettenbolzen gehaltenen Kettenrollen, wobei die Kettenrollen auf einer Laufbahn einer Stützschiene und auf einer Laufbahn einer Ausgleichsschiene verfahren und von einem Kettenrad umgelenkt werden. Die Laufbahn der Stützschiene und die Laufbahn der Ausgleichsschiene sind außerhalb einer sich in Laufrichtung des Bandkontinuums erstreckenden Tangente an einen Kettenradkreis des Kettenrades angeordnet, wobei die Laufbahn der Ausgleichsschiene an einem Ende zum Kettenradkreis hin geführt ist. Die Kette beinhaltet hierbei in den Endbereichen der Laschen vorgesehene Kettenrollen.

Der DE-A 198 49 236 ist ein Verfahren und eine Einrichtung zum Führen einer Kette im Bereich von Kettenrädern eines Stetigförderers zu entnehmen, indem die Kette dem jeweiligen Ketten- bzw. Antriebsrad geradlinig zugeführt wird, wobei nach dem Eingriff eines ersten Elementes eines ersten Kettengliedes des Kettenrums in das Ketten- bzw. Antriebsrad eine stetige Anpassung des wirksamen Kettenradius bei Einstellung einer konstanten Geschwindigkeit im Kettentrum herbeigeführt wird. Alternativ wird vorgeschlagen, die Kette dem jeweiligen Ketten- bzw. Antriebsrad geradlinig zuzuführen und zunächst ein erstes Element eines ersten Kettengliedes des Kettentrums in Eingriff mit dem Ketten- bzw. Antriebsrad zu bringen, wobei die Umlenkung des ersten Kettengliedes durch das Kettenrad erst dann erfolgt, nachdem ein zweites Element des ersten Kettengliedes durch Eingriff in das Kettenrad positioniert worden ist und wobei die weiteren Kettenglieder des Kettentrums in gleicher Weise in das Kettenrad eingebracht und umgelenkt werden. Die Kettenrollen können hierbei ähnlich, wie vorab beschriebenen, im Anlenkbereich einzelner Laschen, zwischen selbigen geführt, vorgesehen oder aber außerhalb der Laschen positioniert werden.

Der DE-A 17 56 813 ist eine Laufrollen-Stufenketten-Verbindung von Fahrtreppen zu entnehmen, bei der der Stufenbolzen zwischen zwei Gelenken der Antriebskette einer Fahrtreppe liegt. Die Laufrollen können zwischen zwei Gelenken der Antriebskette innerhalb oder außerhalb der Innenlaschen oder Außenlaschen vorgesehen werden. Eine derartige Lösung ist im Hinblick auf gewünschte Vergrößerungen der Kettenteilung nicht realisierbar, ohne auch Änderungen am Kettenrad vorzunehmen. Ohne selbige würden die sich dann einstellenden Polygon- und Umlenkeffekte kaum mehr beherrschbar sein.

In dem DE-Gbm 1 722 177 wird ein von Ketten, wie Rund- oder Laschenketten, gezogener Förderer, wie Kratzerförderer, Stahlgliederband oder dergleichen beschrieben. Hier wird ein wesentlicher Nachteil derartiger Förderer, nämlich der sich aus der fortlaufenden Längung der Ketten während des Betriebes enstehende erhebliche Durchhang der Ketten im unterem Förderstrang beseitigt. Die Ketten werden in den unteren Bereich des Kettenrades eingeführt. Hier sind vor dem Kettenrad zunächst ansteigende und dann in tangentialer Richtung zum Kettenrad hin abfallende Führungskanäle für die Ketten vorgesehen.

Durch die US-A 5,775,477 ist ein Antriebssystem für eine Bogenrolltreppe bekannt geworden, das eine Laschenkette beinhaltet, deren Innen- und Außenlaschen in den jeweiligen Endbereichen durch Bolzen miteinander verbunden sind, wobei die Bolzen im Bereich der Innenlaschen von Buchsen umgeben sind und zwischen Bolzen und Buchsen ein sphärisches Lager angeordnet ist. Trittstufenseitig ist ein Achsenabschnitt vorgesehen, der sich in den Bereich der Laschenkette erstreckt, wobei eine Laufrolle zwischen jeweils parallelen Innenlaschen angeordnet ist. Der Achsenabschnitt tritt zunächst durch die trittstufenseitige Innenlasche, dann durch die Laufrolle hindurch und wird im Wandbereich der gegenüberliegenden Innenlasche, beispielsweise mittels eines Sprengringes festgelegt. Außerhalb des Endes des Achsenabschnittes ist auf der zugehörigen Innenlasche ein Tragelement, insbesondere lösbar, befestigt, das zur Aufnahme oberer und unterer Führungsrollen dient. Die Laufrolle selber beinhaltet analog zu den Bolzen der Laschenendbereiche ein sphärisches Lager.

Ziel des Erfindungsgegenstandes ist es, ein Verfahren und eine Einrichtung zu konzipieren, mittels welchen die Polygon- und Umlaufeffekte wirksam verringert werden können, so dass die Laufruhe der Personenförderanlage, wie insbesondere einer Rolltreppe oder eines Rollsteiges, verbessert werden kann.

Dieses Ziel wird verfahrensgemäß dadurch erreicht, dass das Verbindungselement erst dann in den zugehörigen Aufnahmebereich eingeführt wird, wenn die jeweilige Führungsrolle elastisch gedämpft in der zugehörigen Kalotte abgestützt ist, und dass die Führungsrolle des, in Laufrichtung gesehen, folgenden Laschenelementes so lange auf dem Führungsprofil abgestützt wird, bis das Verbindungselement des davor liegenden Laschenelementes im zugehörigen Aufnahmebereich eingebracht ist.

Vorteilhafte Weiterbildungen des erfindungsgemäßen Verfahrens sind im zugehörigen Unteranspruch angegeben.

Einrichtungsgemäß wird das Ziel auch dadurch erreicht, dass das Führungsprofil so weit in Richtung des Kettenrades geführt ist, dass - in Laufrichtung gesehen - das Verbindungselement eines vorderen Laschenelementes zunächst in einem zugehörigen Aufnahmebereich abgelegt ist, ehe die jeweilige Führungsrolle das Führungsprofil verläßt, und dass die jeweilige Führungsrolle elastisch gedämpft in die zugehörige Kalotte eingebracht ist, ehe das folgende Verbindungselement in den zugehörigen Aufnahmebereich einbringbar ist.

Vorteilhafte Weiterbildungen der erfindungsgemäßen Einrichtung sind den zugehörigen Unteransprüchen zu entnehmen.

Durch das erfindungsgemäße Verfahren, respektive die erfindungsgemäße Einrichtung, wird abweichend zum Stand der Technik sichergestellt, dass bei einer Antriebskette, wie sie allgemein in der DE-A 17 56 813 beschrieben wird, beim Einführen und Umlenken der Antriebskette im Bereich des Kettenrades nun keine oder nur noch unwesentliche Polygoneffekte auftreten. Da die in Laufrichtung gesehen folgende Führungsrolle so lange auf dem Führungsprofil abgestützt ist, bis einerseits die vorangehende Führungsrolle elastisch gedämpft in der Kalotte und andererseits das den Endbereich der vorangehenden, respektive Anfangsbereich der nachfolgenden Laschen bildende Verbindungselement in der zugehörigen Aufnehmung abgestützt ist, findet u.a. kein Kettendurchhang mehr statt, der auch zu Schlägen bei der Einbringung des jeweiligen Verbindungselementes in den zugehörigen Aufnahmebereich führen würde. Durch den Erfindungsgegenstand werden durch die gewählten technischen Anpassungen an der Kette sowie dem Kettenrad, bezüglich der gegebenen unterschiedlichen Geschwindigkeiten von Kette und Kettenrad, hervorragende Laufeigenschaften mit der damit einhergehenden Reduzierung des Polygoneffektes herbeigeführt. Die Antriebskette kann somit in einfacher Weise horizontal bis in den Bereich des Kettenrades geführt werden. Aufwendige, ggf. kurvenartige oder tangential vorgesehene Führungselemente zum Transportieren der Führungsrollen in den Bereich des Kettenrades sind ebenso entbehrlich, wie profiliert ausgebildete Laufbahnen von Ausgleichsschienen oder dergleichen.

Durch den Erfindungsgegenstand werden die mit der Umlenkung von Antriebsketten von Personenförderanlagen, wie z.B. Rolltreppen oder Rollsteigen, durch ein Kettenrad auftretenden Polygon- und Umlaufeffekte ohne größeren konstruktiven Aufwand nun auch bei Antriebsketten mit mittig zwischen einzelnen Laschenelementen geführten Führungsrollen wirksam gemindert, so daß die Laufruhe der Personenförderanlage erhöht werden kann.

Der Erfindungsgegenstand ist anhand eines Ausführungsbeispiels in der Zeichnung dargestellt und wird wie folgt beschrieben.

Die Prinzipskizze zeigt einen Umlenkbereich 1 für eine Laschenkette 2. Die Laschenkette 2 beinhaltet hierbei parallel geführte einzelne Laschen 3, die in ihren Anlenkbereichen 4,5 über Verbindungselemente 6,7, Laschenelemente 3' bildend, miteinander in Wirkverbindung stehen. Die Verbindungselemente 6,7 werden hierbei gebildet durch Bolzen 8,9 sowie Führungsbuchsen 10,11. Zwischen den Anlenkbereichen 4,5 der parallelen einzelnen Laschen 3 sind etwa auf halber Höhe Führungsrollen 12 vorgesehen, die um eine Achse 13 drehbar sind. Die Laschenkette 2 soll im Umlenkbereich 1, beispielsweise einer nicht weiter dargestellten Rolltreppe oder eines Rollsteiges, um ein dort vorgesehenes Kettenrad 21, möglichst ohne die bekannten Polygon- und Umlaufeffekte, umgelenkt werden. Das Kettenrad 21 verfügt über Kalotten 14 zur Aufnahme der Führungsrollen 12. Zwischen den Kalotten 14 sind Aufnahmebereiche 15 zur Aufnahme und Führung der Verbindungselemente 6,7, respektive der Buchsen 10,11, vorgesehen. Die Laufrichtung der Laschenkette 2 ist durch einen Pfeil angedeutet, gleiches gilt für das Kettenrad 21. Vor dem Kettenrad 21 ist ein Führungsprofil 16 positioniert, das so angeordnet ist, daß ein horizontaler Lauf der Laschenkette 2 bis in den Bereich des Kettenrades 21 sichergestellt ist. Kettenradseitig weist das Führungsprofil 16 außerhalb der Laufbahn 17 für die Führungsrollen 12 einen abgeschrägten Bereich 18 auf, durch den es ermöglicht wird, daß das Führungsprofil 16 mit vorgebbarem geringen Abstand zu den Zähnen 19 des Kettenrades 21 in Richtung des Kettenrades 21, respektive der Zähne 19, vorgeschoben werden kann. Vom Verfahrensablauf her geschieht erfindungsgemäß folgendes:

In Laufrichtung der Laschenkette 2 gesehen wird zunächst eines der Verbindungselemente 7, respektive die Buchse 11, in den zugehörigen Aufnahmebereich 15 des Kettenrades 21 eingeführt (A). Betrachtet wird hier ein jedes Laschenelement 3' für sich, wobei das Verfahren für den gesamten Kettenstrang gilt. Im weiteren Verlauf der Umlenkung wird anschließend die mit einem elastischen Profil (nicht dargestellt) versehene Führungsrolle 12 in die zugehörige Kalotte 14 eingebracht (B). Das sich daran anschließende Verbindungselement 6, respektive die Buchse 10, wird erst dann in den zugehörigen Aufnahmebereich 15 eingebracht (C), wenn die vorliegende Führungsrolle 12 elastisch abgestützt ist. Zur Vermeidung eines möglichen Kettendurchhanges zwischen dem Führungsprofil 16 und der folgenden Kalotte 14 wird die nächste Führungsrolle 12 so lange auf dem Führungsprofil 16 bzw. der Spitze 20 desselben geführt (D), bis die vorangehende Buchse 10 geräuscharm bzw. geräuschlos im zugehörigen Aufnahmebereich 15 plaziert ist. Ein jedes Laschenelement 3' bildet somit, in Laufrichtung gesehen, einen um die jeweilige Bolzenachse 9' gebildeten Hebelarm der Länge A-C.

Infolge der gewählten Ausführung werden Polygon- und Umlenkeffekte wirksam reduziert, wodurch eine erhebliche Steigerung der Laufruhe bewirkt wird.

## Patentansprüche

1. Verfahren zum Führen einer Laschen (3), Führungsrollen (12) und Verbindungselemente (6,7) beinhaltenden Antriebskette (2) im Bereich einer durch ein Kettenrad (21) gebildeten Umlenkeinrichtung einer Personenförderenlage, insbesondere einer Rolltreppe oder eines Rollsteiges, wobei die Antriebskette (2) in den Anlenkbereichen (4,5) der Laschen (3) Verbindungselemente (6,7) mit jeweils einer dazwischen vorgesehenen Führungsrolle (12) aufweist, die Führungsrollen zumindest kettenradseitig auf einem Führungsprofil (16) abgestützt werden und die Antriebskette (2) dergestalt in das Kettenrad (21) eingeführt wird, dass - in Laufrichtung gesehen - zunächst ein Verbindungselement (7), anschließend die jeweilige Führungsrolle (12) und schließlich ein weiteres Verbindungselement (6) in zugehörige Aufnahmebereiche (15) bzw. Kalotten (14) eingebracht wird, **dadurch gekennzeichnet, dass** das weitere Verbindungselement (6) erst dann in den zugehörigen Aufnahmebereich (15) eingeführt wird, wenn die jeweilige Führungsrolle (12) elastisch gedämpft in der zugehörigen Kalotte (14) abgestützt ist, und dass die Führungsrolle (12) des, in Laufrichtung gesehen, folgenden Lascheneiementes (3') so lange auf dem Führungsprofil (16) abgestützt wird, bis das weitere Verbindungselement (6) des davor liegenden Laschenelementes (3') im zugehörigen Aufnahmebereich (15) eingebracht ist.

2. Verfahren nach Anspruch 1, **dadurch gekennzeichnet, dass** die Antriebskette (2) horizontal in das Kettenrad (21) eingeführt wird.

3. Einrichtung mit einer Antriebskette (2) und einem Kettenrad (21) zum Führen der Laschen (3), Führungsrollen (12) und Verbindungselemente (6,7) beinhaltenden Antriebskette (2) im Bereich einer durch das Kettenrad (21) gebildeten Umlenkeinrichtung einer Personenförderanlage, insbesondere einer Rolltreppe oder eines Rollsteiges, wobei die Antriebskette (2) in den Anlenkbereichen (4,5) der Laschen (3) Verbindungselemente (6,7) mit jeweils einer dazwischen vorgesehenen Führungsrolle (12) aufweist, die Führungsrollen zumindest kettenradseitig auf einem Führungsprofil (16) abgestützt sind und die Antriebskette (2) dergestalt in das Kettenrad (21) eingeführt wird, dass - in Laufrichtung gesehen - zunächst ein Verbindungselement (7), anschließend die jeweilige Führungsrolle (12) und schließlich ein weiteres Verbindungselement (6) in zugehörige Aufnahmebereiche (15) bzw. Kalotten (14) einbringbar ist, **dadurch gekennzeichnet, dass** das Führungsprofil (16) so weit in Richtung des Kettenrades (16) geführt ist, dass - in Laufrichtung gesehen - das Verbindungselement (7) eines vorderen Laschenelementes (3') zunächst in einem zugehörigen Aufnahmebereich (15) abgelegt ist, ehe die jeweilige Führungsrolle (12) das Führungsprofil (16) verläßt, und dass die jeweilige Führungsrolle (12) elastisch gedämpft in der zugehörigen Kalotte (14) abgestützt ist, ehe das folgende Verbindungselement (6) in den zugehörigen Aufnahmebereich (15) einbringbar ist.

4. Einrichtung nach Anspruch 3, **dadurch gekennzeichnet, dass** das Führungsprofil (16) kettenradseitig außerhalb der Laufbahn (17) der Führungsrollen (12) einen sich verjüngenden Bereich (18) aufweist.

5. Einrichtung nach Anspruch 3 oder 4, **dadurch gekennzeichnet, dass** das Führungsprofil (16) horizontal in Richtung des Kettenrades (21) mit geringem Abstand zu den Zähnen (19) desselben verläuft.

6. Einrichtung nach einem der Ansprüche 3 bis. 5, **dadurch gekennzeichnet, dass** die Führungsrollen (12) zumindest laufflächenseitig mit einem elastisch dämpfenden Profil vorgebbarer Shore-Härte versehen sind.

## Claims

1. A method for guiding a drive chain (2) comprising plate links (3), guiding rolls (12) and connection elements (6, 7) in the area of a reversing device, which is formed by a chain wheel (21), of a pedestrian conveyor system, in particular an escalator or moving walkway, wherein the drive chain (2) comprises connection elements (6, 7) in the coupling areas (4, 5) of the plate links (3) with respectively one guiding roll (12) positioned therebetween, the guiding rolls (12) are supported on a guiding profile (16), at least on the side of the chain wheel, and the drive chain (2) is introduced into the chain wheel (21) in such a manner that - seen in the direction of movement - first one connection element (7), then the respective guiding roll (12) and finally another connection element (6) is introduced into associated reception areas (15) or spherical caps (14), **characterized in that** the other connection element (6) is introduced into the associated reception area (15) only when the respective guiding roll (12) is supported by the associated spherical cap (14) in an elastically damped manner, and that the guiding roll (12) of the subsequent plate link element (3') - seen in the direction of movement - will be supported on the guiding profile (16) until the other connection element (6) of the preceding plate link element (3') has been introduced into the associated reception area (15).

2. A method according to claim 1, **characterized in that** the drive chain (2) is introduced horizontally into the chain wheel (21).

3. A device comprising a drive chain (2) and a chain wheel (21) for guiding the drive chain (2) comprising plate links (3), guiding rolls (12) and connection elements (6, 7), in the area of a reversing device formed by the chain wheel (21) of a pedestrian conveyor system, in particular an escalator or moving walkway, wherein the drive chain (2) comprises connection elements (6, 7) in the coupling areas (4, 5) of the plate links (3) with respectively one guiding roll (12) positioned therebetween, the guiding rolls (12) are supported on a guiding profile (16), at least on the side of the chain wheel, and the drive chain (2) is introduced into the chain wheel (21) in such a manner that - seen in the direction of movement - first one connection element (7), then the respective guiding roll (12) and finally another connection element (6) can be introduced into associated reception areas (15) or spherical caps (14), **characterized in that** the guiding profile (16) is guided so far into the direction of the chain wheel (21) that - seen in the direction of movement - the connection element (7) of a preceding plate link element (3') is first positioned in an associated reception area (15), before the respective guiding roll (12) leaves the guiding profile (16), and that the respective guiding roll (12) is supported in the associated spherical cap (14) in an elastically damped manner before the subsequent connection element (6) can be introduced into the associated reception area (15).

4. A device according to claim 3, **characterized in that** the guiding profile (16) has a tapering portion (18) on the side of the chain wheel outside the running path (17) of the guiding rolls (12).

5. A device according to claim 3 or 4, **characterized in that** the guiding profile (16) runs horizontally in the direction of the chain wheel (21) at a small distance from the teeth (19) of the same one.

6. A device according to one of the claims 3 through 5, **characterized in that** the guiding rolls (12) are provided with an elastically damping profile of predeterminable Shore hardness, at least on the side of the running face.

## Revendications

1. Procédé de guidage d'une chaîne d'entraînement (2) comprenant des mailles de chaîne (3), des rouleaux de guidage (12) et des éléments de connexion (6,7) au niveau d'un dispositif de renversement formé par un barbotin (21) d'une installation de transport de personnes, notamment un escalier ou trottoir roulant, la chaîne d'entraînement (2) comprenant des éléments de connexion (6,7) avec un rouleau de guidage (12) respectivement disposé entre ceux-ci dans les zones d'articulation (4,5) des mailles (3), les rouleaux de guidage étant supportés sur un profile de guidage (16) au moins du côté du barbotin et la chaîne d'entraînement (2) étant introduite dans le barbotin (21) de sorte que - vu dans le sens de marche - d'abord un élément de connexion (7), ensuite le rouleau de guidage respectif (12) et finalement un autre élément de connexion (6) peut être introduit dans des zones de réception (15) ou des calottes sphériques (14), **caractérisé en ce que** l'autre élément de connexion (6) est introduit dans la zone de réception associée (15) seulement quand le rouleau de guidage respectif (12) s'appuie déjà de manière élastiquement amortie sur la calotte sphérique associée (14), et que le rouleau de guidage (12) de l'élément de maille (3') suivant - vu dans le sens de marche - est supporté sur le profile de guidage (16) jusqu'à ce que l'autre élément de connexion (6) de l'élément de maille (3') précédent soit introduit dans la zone de réception associée (15).

2. Procédé selon la revendication 1, **caractérisé en ce que** la chaîne d'entraînement (2) est introduite horizontalement dans le barbotin (21).

3. Dispositif comprenant une chaîne d'entraînement (2) et un barbotin (21) pour le guidage de la chaîne d'entraînement (2) comprenant des mailles de chaîne (3), des rouleaux de guidage (12) et des éléments de connexion (6,7) au niveau d'un dispositif de renversement formé par le barbotin (21) d'une installation de transport de personnes, notamment un escalier ou trottoir roulant, la chaîne d'entraînement (2) comprenant des éléments de connexion (6,7) avec un rouleau de guidage (12) respectivement disposé entre ceux-ci dans les zones d'articulation (4,5) des mailles (3), les rouleaux de guidage étant supportés sur un profile de guidage (16) au moins du côté du barbotin et la chaîne d'entraînement (2) étant introduite dans le barbotin (21) de sorte que - vu dans le sens de marche - d'abord un élément de connexion (7), ensuite le rouleau de guidage respectif (12) et finalement un autre élément de connexion (6) peut être introduit dans des zones de réception (15) ou des calottes sphériques (14), **caractérisé en ce que** le profile de guidage (16) est amené dans la direction du barbotin (21) dans une telle mesure que - vu dans le sens de marche - l'élément de connexion (7) d'un élément de maille avant (3') est d'abord placé dans une zone de réception associée (15) avant que le rouleau de guidage (12) respectif quitte le profile de guidage (16), et que le rouleau de guidage (12) respectif est introduit de manière élastiquement amortie dans la calotte sphérique associée (14) avant que l'élément de connexion (6) suivant puisse être introduit dans la zone de réception associée (15).

4. Dispositif selon la revendication 3, **caractérisé en ce que** le profile de guidage (16) comprend une zone effilée (18) du côté du barbotin à l'extérieur de la voie de roulement (17) des rouleaux de guidage (12).

5. Dispositif selon la revendication 3 ou 4, **caractérisé en ce que** le profile de guidage (16) s'étend horizontalement dans la direction du barbotin (21) à une faible distance des dents (19) de celui-ci.

6. Dispositif selon l'une des revendications 3 à 5, **caractérisé en ce que** les rouleaux de guidage (12) sont munis d'un profile élastiquement amortissant ayant une dureté de Shore prédéterminée au moins du côté de la surface de roulement.
